# EUROPÄISCHE PATENTANMELDUNG

(11) **EP 4 660 547 A1**
(43) Veröffentlichungstag der Anmeldung: **10.12.2025**
(21) Anmeldenummer: 24180705.6
(22) Anmeldetag: 07.06.2024
(51) Int. Cl.: F24F 7/00, F24F 11/00

(54) **GEBÄUDEREGELUNG ZUR BEREITSTELLUNG EINES DEFINIERTEN INNENRAUMKLIMAS**

(71) Anmelder: 2226 GmbH, 6890 Lustenau (AT)
(72) Erfinder: Eberle, Dietmar, 6911 Lochau (AT)
(74) Vertreter: Kaminski Harmann

(57) **Zusammenfassung**

Die vorliegende Erfindung betrifft ein Verfahren 14 zur Bereitstellung eines definierten Innenraumklimas in zumindest einem Raum 2 eines Gebäudes, wobei ein oberer Parameterschwellwert und ein unterer Parameterschwellwert für den Raumluftparameter bereitgestellt werden 300, das Verarbeiten 400 des Messsignals 6 ein Vergleichen 500 des gemessenen Raumluftparameters mit dem oberen Parameterschwellwert und/oder mit dem unteren Parameterschwellwert aufweist, das Öffnungssignal erzeugt wird 700, falls der aktuell gemessene Raumluftparameter den oberen Parameterschwellwert überschreitet, oder das Schliesssignal erzeugt wird 800, falls der aktuell gemessene Raumluftparameter mit dem unteren Parameterschwellwert übereinstimmt oder diesen unterschreitet.

## Beschreibung

### Gebiet der Erfindung

Die vorliegende Erfindung betrifft ein Verfahren zur Bereitstellung eines definierten Innenraumklimas in zumindest einem Raum eines Gebäudes und eine entsprechende Gebäudesteuerung.

### Hintergrund der Erfindung

Der Sauerstoff- bzw. Kohlenstoffdioxidanteil in der Luft, die Temperatur, die Luftfeuchtigkeit und die Hausstaubbelastung sind Raumluftparameter, welche maßgeblich das Raumklima und das Wohlbefinden der Menschen in diesem Raum beeinflussen. Eine Luftfeuchtigkeit von etwa 50 % und eine Raumtemperatur von rund 22°C gelten dabei als das optimale Raumklima.

Ein deutlicher Anstieg der Raumtemperatur und damit eine deutliche Abweichung von dieser optimalen Raumtemperatur ist z.B. im Sommer durch direkte Sonneneinstrahlung auf Fenster oder Dach und allgemein höhere Außentemperaturen leicht möglich. Dies kann jedoch zu einer deutlichen Beeinträchtigung des allgemeinen Wohlbefindens, der Schlafqualität und der Konzentrationsfähigkeit führen. Aber auch eine abgesenkte Raumtemperatur, wie sie im Winter durch niedrige Außentemperaturen leicht auftreten kann, sorgt für Unbehagen bei den Menschen im Raum und kann im schlimmsten Fall sogar die Anfälligkeit für Infektionskrankheiten wie Grippe erhöhen. Um also die Raumtemperatur möglichst konstant nahe der für den jeweiligen Menschen optimalen Raumtemperatur zu halten, kommen im Sommer häufig Kühlsysteme wie z.B. Klimaanlagen und im Winter Heizungssysteme zum Einsatz.

Eine zu niedrige Luftfeuchtigkeit kann bei Menschen zu Augen-, Haut- und Schleimhautreizungen führen, bei zu hoher Feuchtigkeit kann sich z.B. schneller Schimmel bilden. Vor allem im Winter kommen Luftbefeuchter bei trockener Heizungsluft und gereizten Schleimhäuten zum Einsatz. Allerdings können sich im Wasserbehälter Bakterien oder Schimmelpilze ansammeln, die dann in die Raumluft abgegeben werden. Bei längerer Nutzung kann das zu gesundheitlichen Problemen führen. Um dies zu verhindern, erfordern Luftbefeuchter somit eine regelmässige Reinigung und den Austausch des Wassers, was wiederum einen erheblichen Mehraufwand für den Immobilienbesitzer oder den Mieter bedeutet. Zudem verbrauchen die Geräte Strom.

Gerade in Büros und Seminarräumen sitzen oft mehrere Personen konzentriert bei der Arbeit. Durch die Atmung wird der Sauerstoff verbraucht und in Kohlendioxid (CO₂) umgewandelt. Ist zu viel CO₂ in der Luft, macht sich das bei der Arbeitsleistung bemerkbar. Der optimale natürliche Sauerstoffgehalt bewegt sich dabei um die 23 %. Der Mensch kann dabei einen zu niedrigen Sauerstoffgehalt bzw. einen zu hohen CO₂-Gehalt in der Raumluft nur sehr eingeschränkt wahrnehmen, weshalb heutzutage immer häufiger CO₂-Messgeräte eingesetzt werden, die dem Nutzer z.B. akustisch mitteilen, wenn der CO₂-Gehalt in der Raumluft einen bestimmten vordefinierten Wert überschreitet, was anschliessend durch einen Austausch der Raumluft, z.B. durch Stosslüften, behoben werden kann.

Hausstaub besteht aus Teilchen, die von außen in die Wohnräume eingetragen werden oder direkt von dort stammen, wie Abrieb von Fasern, Haare oder Schuppen. Das Einatmen von Kleinstpartikeln im Staub kann zu Bronchitis führen und die Atemwege reizen. Aus diesen Gründen sollten Wohn-, Schlaf- und Arbeitsräume regelmäßig von Staub befreit werden, was bei Verfahren oder Systemen des Stands der Technik oftmals mittels Luftfiltern erreicht wird.

Bei Verfahren bzw. Systemen zur Bereitstellung eines auf die Wünsche des entsprechenden Nutzers oder Bewohners des Innenraums / Gebäudes angepassten und dadurch vordefinierten Innenraumklimas des Standes der Technik, wie sie zum Beispiel bei Smart-Home-Systemen zum Einsatz kommen, werden zumindest einige der zuvor genannten Raumparameter, wie zum Beispiel der Sauerstoff- bzw. Kohlenstoffdioxidanteil in der Luft, die Temperatur, die Luftfeuchtigkeit und die Hausstaubbelastung, mittels entsprechender Mess- bzw. Sensorsysteme bestimmt, die erfassten Messdaten an eine zentrale Rechen- bzw. Steuereinheit übertragen und dort mit entsprechenden vordefinierten Parametergrenzen abgeglichen, um festzustellen welche Raumluftparameter noch im entsprechenden Parameterbereich liegen, also optimal oder noch akzeptabel sind, und welche Raumluftparameter ausserhalb des entsprechenden vordefinierten Bereichs liegen, also wieder angepasst werden müssen.

Wird ein solcher ausserhalb des vordefinierten Parameterbereichs liegender Messwert festgestellt, so überträgt die Rechen- bzw. Steuereinheit ein entsprechendes Signal an die entsprechende Gebäudeeinheit, wie zum Beispiel das Heizungssystem, die Klimaanlage, den Luftbefeuchte oder den Luftfilter, welche entsprechend aktiviert bzw. deaktiviert wird und so den entsprechenden Raumluftparameter wieder in den gewünschten, vordefinierten Parameterbereich bringt.

Diese Verfahren bzw. Systeme des Stands der Technik haben jedoch den Nachteil, dass die Rechen- bzw. Steuereinheit neben der Verarbeitung der Messwerte und dem Abgleich der Messwerte mit den entsprechenden Parameterbereichen auch die Steuerung und Koordination der verschiedenen Gebäudeeinheiten durchführen muss, was jedoch zu einer erhöhten Rechenbelastung und somit auch zu einer erhöhten Fehleranfälligkeit (z.B. durch Systemabstürze oder Fehlberechnungen) für die Rechen- bzw. Steuereinheit führt.

Ein weiterer Nachteil der Verfahren bzw. Systeme des Stands der Technik liegt darin, dass gerade bei der Verwendung vieler verschiedener Gebäudeeinheiten viele Wartungen oder schlimmstenfalls sogar Reparaturen durchgeführt werden müssen, welche zum einen zusätzliche Kosten verursachen und zum anderen zu einem kurzfristigen Ausfall der Gebäudeeinheiten führen.

Ein besonders schwerwiegender Nachteil der Verfahren bzw. Systeme des Stands der Technik liegt jedoch in einem erhöhten Energieverbrauch, welcher gerade im Hinblick auf immer weiter steigende Energiekosten und Umweltschutzaspekte nicht zu verachten ist. Der besagte erhöhte Energieverbrauch ist zum einen auf die erhöhte Rechenbelastung für die Rechen- bzw. Steuereinheit, welche dadurch mehr Strom und Kühlung benötigt, und zum anderen auf den durch die Gebäudeeinheiten an sich erzeugten Energieverbrauch zurückzuführen. So verbrauchen Geräte wie Klimaanlagen, Luftbefeuchter oder Luftfilter sehr viel Strom, während ein Heizungssystem (z.B. eine Gasheizung) entsprechende Rohstoffe verbraucht. Der erhöhte Energieverbrauch bei Verfahren bzw. Systeme des Stands der Technik fällt aber insbesondere dadurch sehr stark ins Gewicht, da das Innenraumklima gerade bei Büro- oder Wohnräumen nahezu das gesamte Jahr lang angepasst werden muss.

Es besteht somit der Bedarf an Verfahren bzw. Systemen zur Bereitstellung eines definierten Innenraumklimas, welche einfacher und/oder energieeffizienter funktionieren.

### Aufgabe der Erfindung

Es ist deshalb Aufgabe der Erfindung, ein Verfahren, System und Computerprogrammprodukt bereitzustellen, die die Nachteile aus dem Stand der Technik überwinden.

Eine weitere Aufgabe liegt darin, ein Verfahren, System und Computerprogrammprodukt bereitzustellen, bei welchen das Bereitstellen eines definierten Innenraumklimas in zumindest einem Raum eines Gebäudes einfacher und/oder energieeffizienter ist.

Diese Aufgaben werden durch die Verwirklichung zumindest eines Teils der kennzeichnenden Merkmale der unabhängigen Patentansprüche gelöst. Merkmale, welche die Erfindung in alternativer oder vorteilhafter Weise weiterbilden, sind einigen der übrigen Merkmale der unabhängigen Patentansprüche und den abhängigen Patentansprüchen zu entnehmen.

### Zusammenfassung der Erfindung

Die Erfindung betrifft ein Verfahren zur Bereitstellung eines definierten Innenraumklimas in zumindest einem Raum eines Gebäudes, wobei der Raum aufweist: zumindest eine Sensoranordnung zur Messung von einem die Raumluft des Raumes betreffenden Raumluftparameters und zur Bereitstellung eines den Raumluftparameter repräsentierenden Messsignals, und eine mit einem Motor in eine Geschlossenstellung und unterschiedliche Öffnungsstellungen verstellbare Lüftungsklappe, wobei das Verfahren aufweist: Messen des Raumluftparameters und Bereitstellen des Messsignals, Verarbeiten des Messsignals, und Erzeugen eines Steuersignals zur Ansteuerung des Motors basierend auf der Verarbeitung des Messsignals, wobei das Steuersignal als Öffnungssignal zur Bereitstellung einer der unterschiedlichen Öffnungsstellungen oder als Schliesssignal zur Bereitstellung der Geschlossenstellung der Lüftungsklappe erzeugbar ist, wobei ein oberer Parameterschwellwert und ein unterer Parameterschwellwert für den Raumluftparameter bereitgestellt werden, das Verarbeiten des Messsignals ein Vergleichen des gemessenen Raumluftparameters mit dem oberen Parameterschwellwert und/oder mit dem unteren Parameterschwellwert aufweist, das Öffnungssignal erzeugt wird, falls der aktuell gemessene Raumluftparameter den oberen Parameterschwellwert überschreitet, oder das Schliesssignal erzeugt wird, falls der aktuell gemessene Raumluftparameter mit dem unteren Parameterschwellwert übereinstimmt oder diesen unterschreitet, insbesondere wobei der obere Parameterschwellwert grösser als der untere Parameterschwellwert ist.

Die erfindungsgemässe Ausgestaltung des Verfahrens hat den Vorteil, dass das Bereitstellen eines definierten Innenraumklimas in zumindest einem Raum eines Gebäudes über die präzise und automatisierte Steuerung der Lüftungsklappen erfolgt. Es ist somit weder der Einsatz von weiteren energie- und wartungsintensiven Gebäudeeinheiten, wie zum Beispiel Heizungssystemen, Klimaanlagen, Luftbefeuchtern und/oder Luftfiltern, noch das ständige Öffnen und Schliessen der Lüftungsklappen durch einen Nutzer / Bewohner des Raums notwendig.

Das Innenraumklima für ein Gebäude kann damit, insbesondere innerhalb bestimmter Parameter für die Gebäudestruktur, allein durch das Steuern oder Regeln eines Lüftvorganges eingestellt und in einem bestimmten Bereich gehalten werden. Auf ein typischerweise erforderliches konventionelles Heizsystem kann so vollständig verzichtet werden.

In einer exemplarischen Ausführungsform des erfindungsgemässen Verfahrens kann das Erfassen und das Verarbeiten des Messsignals sowie das Erzeugen des Steuersignals fortlaufend oder periodisch erfolgen.

Diese Ausführungsform des erfindungsgemässen Verfahrens hat den Vorteil, dass, wenn der Nutzer / Bewohner den Raum gerade nutzt, zum Beispiel einen Büroraum zu den normalen Geschäftszeiten, die entsprechenden Schritte des Verfahrens fortlaufend ausgeführt werden können, und wenn der Raum zeitweise ungenutzt ist, zum Beispiel am Wochenende oder wenn der Nutzer / Bewohner im Urlaub ist, auf einen periodischen Betrieb umgestellt werden kann, also das Verfahren zeitweise nicht ausgeführt wird.

In einer weiteren Ausführungsform des erfindungsgemässen Verfahrens kann die Sensoranordnung zur Messung einer Kohlenstoffdioxidkonzentration in der Raumluft und zur Bereitstellung des Messsignals als ein die Kohlenstoffdioxidkonzentration repräsentierendes Messsignal ausgebildet sein, wobei der gemessene Raumluftparameter die gemessene Kohlenstoffdioxidkonzentration aufweist. Der obere Parameterschwellwert kann einen oberen Kohlenstoffdioxidschwellwert aufweisen und der untere Parameterschwellwert kann einen unteren Kohlenstoffdioxidschwellwert aufweisen.

In einer weiteren Ausführungsform des erfindungsgemässen Verfahrens kann der Kohlenstoffdioxidschwellwert einer Kohlenstoffdioxidkonzentration aus einem Bereich zwischen 800 ppm und 1600 ppm entsprechen, insbesondere aus einem Bereich zwischen 1200 ppm und 1500 ppm.

Diese Ausführungsformen des erfindungsgemässen Verfahrens haben den Vorteil, dass die Kohlenstoffdioxidkonzentration bzw. der Sauerstoffanteil durch die präzise und automatische Steuerung der Lüftungsklappen konstant in einem vordefinierten Bereich (für den Nutzer / Bewohner des Raumes optimalen Bereich) gehalten wird, ohne dass dabei extra dafür vorgesehene Belüftungsanlagen (z.B. mit Ventilatoren oder Lüftungsschächten) eingesetzt werden müssen oder der Nutzer / Bewohner ständig die Lüftungsklappen von Hand öffnen muss, nachdem er von einem entsprechenden Messgerät alarmiert worden ist.

Beispielsweise wird bei Überschreiten einer maximal erlaubten Kohlenstoffdioxidkonzentration die verstellbare Lüftungsklappe geöffnet, wodurch frische Aussenluft mit einem geringeren Kohlenstoffdioxidanteil in den Raum gelangt und die Kohlenstoffdioxidkonzentration damit verringert wird.

In einer weiteren Ausführungsform des erfindungsgemässen Verfahrens kann die Sensoranordnung zur Messung einer Innentemperatur Tᵢ der Raumluft und zur Bereitstellung des Messsignals als ein die Innentemperatur Tᵢ repräsentierendes Messsignal ausgebildet sein, wobei der gemessene Raumluftparameter die gemessene Innentemperatur Tᵢ aufweist. Der obere Parameterschwellwert kann einen oberen Innentemperaturschwellwert und der untere Parameterschwellwert einen unteren Innentemperaturschwellwert aufweisen.

In einer weiteren Ausführungsform des erfindungsgemässen Verfahrens kann der (obere und der untere) Innentemperaturschwellwert einer Temperatur aus einem Bereich zwischen 22 °C und 26 °C entsprechen, oder kann der (obere und untere) Innentemperaturschwellwert von einem Durchschnitt einer Aussentemperatur einer ausserhalb des Raums oder des Gebäudes vorliegenden Umgebungsluft abhängen, wobei der Durchschnitt basierend auf gemessenen oder erhaltenen Aussentemperaturwerten für einem Zeitraum von mindestens 24 Stunden abgeleitet ist, und/oder der Durchschnitt basierend auf einer Temperaturprognose abgeleitet ist, oder kann der (obere und untere) Innentemperaturschwellwert basierend auf einer Gewichtung des Durchschnitts der Aussentemperatur berechnet werden.

In einer weiteren Ausführungsform des erfindungsgemässen Verfahrens kann der Innentemperaturschwellwert mittels eines Vergleichs des Durchschnitts basierend auf gemessenen oder erhaltenen Aussentemperaturwerten und des Durchschnitts basierend auf der Temperaturprognose angepasst werden.

Liegt beispielsweise die derzeitige durchschnittliche Aussentemperatur bei 35 °C, die derzeitige Innentemperatur bei 24.5 °C und der obere Innentemperaturschwellwert bei 25 °C, so würde die Lüftungsklappe ein Öffnungssignal erhalten und sich dann öffnen, sobald die Innentemperatur die 25 °C überschreitet, was bei den derzeitigen Aussentemperaturen in Kürze sein könnte. Dieses Öffnen der Lüftungsklappen würde jedoch dazu führen, dass die heisse Aussenluft in den Innenraum eindringen kann und somit die Innentemperatur noch weiter ansteigen und nicht fallen würde. Laut Wetterprognose soll es aber in zwei Stunden zu einer starken Abkühlung der Aussentemperaturen auf durchschnittlich etwa 24 °C kommen. Es findet also ein Vergleich der derzeitigen Aussentemperaturen mit den Aussentemperaturen gemäss Wetterprognose in zwei Stunden statt, woraufhin der obere Innentemperaturschwellwert auf 26 °C angepasst wird. Auf diese Weise wird sich die Lüftungsklappe bei Erreichen bzw. Überschreiten einer Innentemperatur von 25 °C nicht öffnen, weshalb die zuvor beschriebenen negativen Auswirkungen der heissen Aussentemperaturen nicht auftreten. Stattdessen bleiben die Lüftungsklappen weiter geschlossen, bis die von der Wetterprognose prognostizierte Abkühlung der Aussentemperaturen auftritt. Dann können die Lüftungsklappen geöffnet werden und der obere Innentemperaturschwellwert wieder auf die ursprünglichen 25 °C angepasst werden.

Diese Ausführungsformen des erfindungsgemässen Verfahrens haben den Vorteil, dass die Innentemperatur Tᵢ der Raumluft durch die präzise und automatische Steuerung der Lüftungsklappen konstant in einem vordefinierten Bereich (für den Nutzer / Bewohner des Raumes optimalen Bereich) gehalten wird, ohne dass dabei extra dafür vorgesehene Klimaanlagen oder Heizungssysteme eingesetzt werden müssen.

In einer weiteren Ausführungsform des erfindungsgemässen Verfahrens kann die Sensoranordnung zur Messung einer Luftfeuchtigkeit der Raumluft und zur Bereitstellung des Messsignals als ein die Luftfeuchtigkeit repräsentierendes Messsignal ausgebildet sein, wobei der gemessene Raumluftparameter die gemessene Luftfeuchtigkeit aufweist, und kann der obere Parameterschwellwert einen oberen Luftfeuchtigkeitsschwellwert und der untere Parameterschwellwert einen unteren Luftfeuchtigkeitsschwellwert aufweisen.

In einer weiteren Ausführungsform des erfindungsgemässen Verfahrens kann der Luftfeuchtigkeitsschwellwert einer Luftfeuchtigkeit aus einem Bereich zwischen 30 % und 70 % entsprechen, insbesondere aus einem Bereich zwischen 40 % und 60 %.

In einer weiteren Ausführungsform des erfindungsgemässen Verfahrens kann das Öffnungssignal und das Schliesssignal in Abhängigkeit der Luftfeuchtigkeit erzeugt werden, wobei das Öffnungssignal bei einem Unterschreiten des Luftfeuchtigkeitsschwellwerts und das Schliesssignal bei einem Überschreiten des Luftfeuchtigkeitsschwellwerts erzeugt werden kann, oder das Öffnungssignal bei einem Überschreiten des Luftfeuchtigkeitsschwellwerts und das Schliesssignal bei einem Unterschreiten des Luftfeuchtigkeitsschwellwerts erzeugt werden kann.

Diese Ausführungsformen des erfindungsgemässen Verfahrens haben den Vorteil, dass die Luftfeuchtigkeit der Raumluft durch die präzise und automatische Steuerung der Lüftungsklappen konstant in einem vordefinierten Bereich (für den Nutzer / Bewohner des Raumes optimalen Bereich) gehalten wird, ohne dass dabei extra dafür vorgesehene Luftbefeuchter eingesetzt werden müssen.

In einer weiteren Ausführungsform des erfindungsgemässen Verfahrens kann die Sensoranordnung zur Messung einer Aussentemperatur und zur Bereitstellung eines Aussentemperatursignals ausgebildet sein, wobei das Aussentemperatursignal eine Aussentemperatur einer ausserhalb des Raums vorliegenden und mit der Lüftungsklappe in Verbindung stehende Umgebungsluft repräsentiert, und kann das Aussentemperatursignals erhalten und unter Berücksichtigung eines Aussentemperaturschwellwerts verarbeitet werden.

In einer weiteren Ausführungsform des erfindungsgemässen Verfahrens kann das Öffnungssignal in Abhängigkeit der Aussentemperatur erzeugt werden, wobei das Öffnungssignal nur bei einem Unterschreiten des Aussentemperaturschwellwerts erzeugt werden kann, oder bei einem Unterschreiten des Aussentemperaturschwellwerts derart erzeugt werden kann, dass die Lüftungsklappe eine Teilöffnung bereitstellt, insbesondere eine Teilöffnung zwischen 20% und 40% des maximalen Öffnungsquerschnitts der Lüftungsklappe.

In einer weiteren Ausführungsform des erfindungsgemässen Verfahrens kann das Schliesssignal in Abhängigkeit der Aussentemperatur erzeugt werden, wobei das Schliesssignal nur bei einem Überschreiten des Aussentemperaturschwellwerts erzeugt werden kann.

In einer weiteren Ausführungsform des erfindungsgemässen Verfahrens kann der Aussentemperaturschwellwert der Innentemperatur Tᵢ der Raumluft, oder einer reduzierten Innentemperatur Tᵣ der Raumluft, wobei für die reduzierte Innentemperatur Tᵣ gilt: Tᵣ = Tᵢ - Tₓ, wobei 0 °C < Tₓ < 5 °C, oder einer Temperatur aus einem Bereich zwischen 22 °C und 26 °C, oder einer Temperatur aus einem Bereich zwischen 13 °C und 17 °C (diese Ausführung ist besonders im Sommer vorteilhaft, da so in den kühleren Nächten der vom heissen Sommertag etwas aufgeheizte Raum wieder abgekühlt und/oder für den kommenden Sommertag etwas kühler vorkonditioniert werden kann) entsprechen.

Diese Ausführungsformen des erfindungsgemässen Verfahrens haben den Vorteil, dass die gemessene Aussentemperatur für die Bereitstellung des Öffnungs- bzw. Schliesssignals herangezogen wird. So kann der Aussentemperaturschwellwert gerade an heissen Sommertagen derart festgelegt werden, dass die Lüftungsklappen nur in den kühleren Morgen- und Abendstunden geöffnet werden, nicht aber in der heissen Mittagszeit.

In einer weiteren Ausführungsform des erfindungsgemässen Verfahrens kann der obere Parameterschwellwert und/oder der untere Parameterschwellwert in Abhängigkeit eines Vergleichs der Aussentemperatur mit dem Aussentemperaturschwellwert angepasst werden.

In einer weiteren Ausführungsform des erfindungsgemässen Verfahrens kann der obere Kohlenstoffdioxidschwellwert und/oder der untere Kohlenstoffdioxidschwellwert in Abhängigkeit eines Vergleichs der Aussentemperatur mit dem Aussentemperaturschwellwert angepasst werden.

In einer weiteren Ausführungsform des erfindungsgemässen Verfahrens kann der Raumluftparameter innerhalb eines bestimmten Messzyklus mehrfach gemessen werden, kann der jeweils gemessene Raumluftparameter zusammen mit einer mit der Messung korrelierenden Zeitinformation als jeweiliges Parameterpaar erfasst werden, und kann basierend auf den Parameterpaaren ein Zustandsverlauf für den Raum während des Messzyklus abgeleitet und gespeichert werden.

In einer weiteren Ausführungsform des erfindungsgemässen Verfahrens kann das mehrfache Messen des Raumluftparameters, das Erfassen der Parameterpaare, und das Ableiten des Zustandsverlaufs mehrfach für mehrere Messzyklen erfolgen und die Zustandsinformation basierend auf einer Verarbeitung der damit mehreren bereitgestellten Zustandsverläufe, insbesondere fortlaufend, abgeleitet oder aktualisiert, insbesondere gespeichert, werden.

Diese beiden Ausführungsformen können auch ein Maschinenlernen, insbesondere KI-unterstützt, umfassen, wobei beispielsweise eine entsprechende Recheneinheit trainiert ist, zunächst aus der Erfassung von Parameterpaaren, der Ableitung von Zustandsverläufen aus diesen Parameterpaaren und/oder der Verarbeitung der Zustandsverläufe zu lernen und das Gelernte entsprechend anzuwenden und weiterzuentwickeln. Auf diese Weise kann beispielsweise die Ableitung der Zustandsverläufe immer weiter präzisiert werden.

In einer weiteren Ausführungsform des erfindungsgemässen Verfahrens kann für das Ableiten des Zustandsverlaufs das während des Messzyklus erzeugte Steuersignal, insbesondere mehrere erzeugte Steuersignale, mit einer die Erzeugung betreffenden Zeitinformation verarbeitet werden. Insbesondere kann diese Verarbeitung durch eine Software für maschinelles Lernen und/oder eine KI unterstützt bzw. übernommen werden.

In einer weiteren Ausführungsform des erfindungsgemässen Verfahrens kann für das Ableiten des Zustandsverlaufs eine den Messzyklus betreffende Präsenzinformation verarbeitet werden, wobei die Präsenzinformation eine zeitaufgelöste Information bezüglich einer An- und/oder Abwesenheit einer Person in dem Raum bereitstellen kann. Auch hier kann Maschinenlernen bzw. eine KI zum Einsatz kommen, welche zum Beispiel auf das Ableiten eines Zustandsverlaufs unter Berücksichtigung von Präsenzinformationen trainiert ist und somit nach einer gewissen Lern- und Trainingszeit diesen Schritt optimiert ausführen kann.

In einer weiteren Ausführungsform des erfindungsgemässen Verfahrens kann das Verarbeiten eines aktuellen Messsignals in Abhängigkeit von dem Zustandsverlauf und von einer mit dem aktuellen Messsignal korrelierenden Zeitinformation erfolgen, insbesondere wobei diese Verarbeitung durch eine Software für maschinelles Lernen und/oder eine KI unterstützt bzw. übernommen werden kann.

In einer weiteren Ausführungsform des erfindungsgemässen Verfahrens kann für das Erzeugen des Steuersignals eine aktuelle Präsenzinformation verarbeitet werden, wobei die aktuelle Präsenzinformation eine zeitaufgelöste Information bezüglich einer An- und/oder Abwesenheit einer Person in dem Raum bereitstellen kann.

Diese Ausführungsformen des erfindungsgemässen Verfahrens haben den Vorteil, dass Messwerte, wie sich der Zustand der Raumluft in Abhängigkeit der Anzahl der Personen im Raum entwickelt, nicht nur erfasst, sondern auch ausgewertet werden, um so (z.B. mittels Maschinenlernen und/oder einer mit den entsprechenden Daten trainierten KI) voraussagen zu können, wie sich die Raumluft bei Anwesenheit einer bestimmten Personenanzahl entwickeln wird, wodurch die Luftklappen schon etwas vorausgreifend geöffnet werden können, nicht erst, wenn die Raumluft ausserhalb des entsprechenden Parameterbereichs liegt.

In einer weiteren Ausführungsform des erfindungsgemässen Verfahrens kann für das Erzeugen des Steuersignals der obere und/oder der untere Parameterschwellwert basierend auf dem Zustandsverlauf angepasst werden.

In einer weiteren Ausführungsform des erfindungsgemässen Verfahrens kann eine Wetterprognose für die mit der Lüftungsklappe in Verbindung stehende Umgebungsluft erhalten werden, und kann basierend auf der Wetterprognose eine Vorkonditionierung des Raums durch Erzeugen des Steuersignals erfolgen.

In einer weiteren Ausführungsform des erfindungsgemässen Verfahrens kann für das Erzeugen des Steuersignals sowohl die Wetterprognose als auch der Zustandsverlauf verarbeitet werden.

Diese Ausführungsformen des erfindungsgemässen Verfahrens haben den Vorteil, dass zum Beispiel, wenn laut Wetterprognose für den Nachmittag Regen angesagt wurde, was bei geöffneter Lüftungsklappe zu einem ungewollt starken Anstieg der Luftfeuchtigkeit im Raum / Gebäude führen würde, die Steuereinheit die Wetterprognose entsprechend berücksichtigt und dafür sorgt, dass die Lüftungsklappe bereits am Vormittag / Mittag geöffnet und spätestens am Nachmittag kurz vor Regenbeginn wieder geschlossen wird und so das Innenraumklima entsprechend vorkonditioniert wird. Weiterhin kann die Steuereinheit auch den Zustandsverlauf berücksichtigen, welcher beispielsweise angibt, dass die CO₂-Konzentration am Abend oftmals ausserhalb der Parametergrenzen liegt, weshalb die Steuereinheit dann den optimalen Zeitpunkt, also in dem Fall nachmittags / frühabends nach dem Regen, bestimmt, an dem die Lüftungsklappe geöffnet werden kann, um das Auftreten einer abendlichen CO₂-Konzentration ausserhalb der Parametergrenzen zu verhindern

In einer weiteren Ausführungsform des erfindungsgemässen Verfahrens kann die Sensoranordnung zur Messung einer Windgeschwindigkeit und zur Bereitstellung eines Windgeschwindigkeitssignals ausgebildet sein, wobei das Windgeschwindigkeitssignal eine Windgeschwindigkeit einer ausserhalb des Raums vorliegenden und mit der Lüftungsklappe in Verbindung stehende Umgebungsluft repräsentiert, und kann das Windgeschwindigkeitssignals erhalten und unter Berücksichtigung eines Windgeschwindigkeitsschwellwerts verarbeitet werden.

In einer weiteren Ausführungsform des erfindungsgemässen Verfahrens kann das Öffnungssignal in Abhängigkeit der Windgeschwindigkeit erzeugt werden, wobei das Öffnungssignal nur bei einem Unterschreiten des Windgeschwindigkeitsschwellwerts erzeugt werden kann, oder bei einem Unterschreiten des Windgeschwindigkeitsschwellwerts derart erzeugt werden kann, dass die Lüftungsklappe eine Teilöffnung bereitstellt, insbesondere eine Teilöffnung zwischen 20% und 40% des maximalen Öffnungsquerschnitts der Lüftungsklappe.

In einer weiteren Ausführungsform des erfindungsgemässen Verfahrens kann das Schliesssignal in Abhängigkeit der Windgeschwindigkeit erzeugt werden, wobei das Schliesssignal nur bei einem Überschreiten des Windgeschwindigkeitsschwellwerts erzeugt werden kann.

In einer weiteren Ausführungsform des erfindungsgemässen Verfahrens kann der Windgeschwindigkeitsschwellwert einer Windgeschwindigkeit aus einem Bereich zwischen 60 km/h und 90 km/h entsprechen.

Diese Ausführungsformen des erfindungsgemässen Verfahrens haben den Vorteil, dass die Lüftungsklappen nicht bei Windgeschwindigkeiten geöffnet werden, die zum einen für einen starken Durchzug im Raum / Gebäude und zum anderen gar zu einer Beschädigung der Lüftungsklappen führen.

In einer weiteren Ausführungsform des erfindungsgemässen Verfahrens kann das definierte Innenraumklima in zumindest einem Raum des Gebäudes ohne zusätzliches Heizen, insbesondere bereitgestellt durch ein Heizungssystem, des Raumes und/oder des Gebäudes bereitstellbar sein. Dadurch können Heizkosten, Wartungskosten, Reparaturkosten, Montagekosten, etc. gespart werden.

Die Erfindung betrifft zudem ein System zur Bereitstellung eines definierten Innenraumklimas in zumindest einem Raum eines Gebäudes, wobei das System aufweist: den Raum mit zumindest einer Sensoranordnung zur Messung von einem die Raumluft des Raumes betreffenden Raumluftparameters und zur Bereitstellung eines den Raumluftparameter repräsentierenden Messsignals, und einer mit einem Motor in eine Geschlossenstellung und unterschiedliche Öffnungsstellungen verstellbaren Lüftungsklappe, und eine Steuereinheit eingerichtet zum Erhalt und zur Verarbeitung des Messsignals und zur Erzeugung eines Steuersignals zur Ansteuerung des Motors basierend auf der Verarbeitung des Messsignals, wobei das Steuersignal als Öffnungssignal zu Bereitstellung einer der unterschiedlichen Öffnungsstellungen oder als Schliesssignal zur Bereitstellung der Geschlossenstellung erzeugbar ist, wobei ein oberer Parameterschwellwert und ein unterer Parameterschwellwert für den Raumluftparameter zur Verarbeitung mit der Steuereinheit bereitgestellt sind, und die Steuereinheit eine derart konfigurierte Gebäudesteuerungsfunktionalität aufweist, dass bei deren Ausführung ein Verfahren nach einem der vorhergehenden Ausführungsformen ausgeführt wird.

In einer exemplarischen Ausführungsform des erfindungsgemässen Systems können der Raum und/oder das Gebäude derart ausgestaltet sein, dass ein Verhältnis der Grösse einer Hüllfläche des Raums bzw. des Gebäudes, gemessen in m², zu der Grösse einer Nutzfläche des Raums bzw. des Gebäudes, gemessen in m², kleiner ist als 1.9, insbesondere kleiner als 1.5, und/oder ein Verhältnis der Grösse eines Bruttorauminhalts des Raums bzw. des Gebäudes, gemessen in m³, zu der Grösse einer Nutzfläche des Raums bzw. des Gebäudes, gemessen in m², grösser als 3.0 und kleiner als 9.5 ist, und/oder ein Verhältnis der Grösse einer Glasfläche des Raums bzw. des Gebäudes, gemessen in m², zu der Grösse einer Nutzfläche des Raums bzw. des Gebäudes, gemessen in m², zwischen 10 % und 60 % liegt, insbesondere zwischen 10 % und 30 %, und/oder ein Verhältnis der Grösse einer Glasfläche des Raums bzw. des Gebäudes, gemessen in m², zu der Grösse einer Grundrissfläche des Raums bzw. des Gebäudes, gemessen in m², kleiner als 25 % ist, insbesondere grösser als 15 % ist.

In einer weiteren Ausführungsform des erfindungsgemässen Systems kann das System einen Motor, insbesondere einen Elektromotor, zum Verstellen der Lüftungsklappe in die Geschlossenstellung und die unterschiedlichen Öffnungsstellungen aufweisen, und einen mit dem Motor in Wirkverbindung stehenden Antrieb, insbesondere einen Kettenstellantrieb, einen Linearantrieb, einen Spindelantrieb oder einen Zahnstangenantrieb, aufweisen.

In einer weiteren Ausführungsform des erfindungsgemässen Systems kann die Lüftungsklappe eine rechteckige Form aufweisen, kann eine Längsachse der Lüftungsklappe eine Vertikalachse oder eine Horizontalachse sein, und kann die Lüftungsklappe ausgebildet sein zum Verstellen in die Geschlossenstellung und die unterschiedlichen Öffnungsstellungen, um eine vertikale Drehachse oder eine horizontale Drehachse zu drehen.

In einer weiteren Ausführungsform des erfindungsgemässen Systems kann die vertikale Drehachse oder die horizontale Drehachse parallel zu einer Seitenkante der Lüftungsklappe verlaufen, insbesondere entlang einer Seitenkante der Lüftungsklappe, insbesondere wobei besagte Seitenkante einer Kante einer Längsseite der Lüftungsklappe entsprechen kann, und/oder können die unterschiedlichen Öffnungsstellungen der Lüftungsklappe unterschiedlichen Drehwinkeln der Lüftungsklappe um die vertikale Drehachse oder die horizontale Drehachse entsprechen.

In einer weiteren Ausführungsform des erfindungsgemässen Systems kann die Lüftungsklappe einen Rahmen aufweisen, wobei der Rahmen der Lüftungsklappe, insbesondere mit einer Längsseite, an einer Glasfläche, insbesondere einem Fenster, des Raums und/oder des Gebäudes angeordnet sein kann, und/oder an einer Hüllfläche, insbesondere einer Seitenwand, des Raums und/oder des Gebäudes angeordnet sein kann, und/oder an einer Nutzfläche, insbesondere einem Boden, des Raums und/oder des Gebäudes angeordnet sein kann, und/oder an einer Deckenfläche des Raums und/oder des Gebäudes angeordnet sein kann, insbesondere wobei der Rahmen der Lüftungsklappe eine Längsausdehnung aufweisen kann, welche zumindest weitgehend, insbesondere mit einer Abweichung der Längsausdehnung von maximal 10 %, einer Längsausdehnung der Glasfläche, insbesondere des Fensters, des Raums und/oder des Gebäudes entspricht.

In einer weiteren Ausführungsform des erfindungsgemässen Systems kann die Lüftungsklappe mittels eines Scharniers beweglich an dem Rahmen der Lüftungsklappe, insbesondere an einer Längsseite des Rahmens, angeordnet sein, und kann die vertikale Drehachse oder die horizontale Drehachse durch einen Drehpunkt des Scharniers verlaufen.

In einer weiteren Ausführungsform des erfindungsgemässen Systems kann der Raum und/oder das Gebäude eine Deckenhöhe im Bereich von 3 m bis 4 m, insbesondere 3.30 m, aufweisen.

In einer weiteren Ausführungsform des erfindungsgemässen Systems kann der Raum des Gebäudes bei Bereitstellung der Geschlossenstellung der Lüftungsklappe eine Luftwechselrate im Bereich von 0.05 1/h bis 0.2 1/h, insbesondere 0.1 1/h, aufweisen.

In einer weiteren Ausführungsform des erfindungsgemässen Verfahrens und einer weiteren Ausführungsform des erfindungsgemässen Systems kann das bereitzustellende definierte Innenraumklima in zumindest einem Raum des Gebäudes einem Behaglichkeitsbereich von IDA 1 (IDA 1 = hohe Raumluftqualität) gemäss europäischen Innenraumvorgaben EN 13779 entsprechen.

In einer weiteren Ausführungsform des erfindungsgemässen Verfahrens und einer weiteren Ausführungsform des erfindungsgemässen Systems kann das definierte Innenraumklima in zumindest einem Raum des Gebäudes eine Innenraum-Gesamtkeimzahl in einem Bereich von < 500 KBE/m³ (gemäss der Vorgaben baubiologischer Richtwerte und WHO-Erfahrungswerte) aufweisen.

In einer weiteren Ausführungsform des erfindungsgemässen Verfahrens und einer weiteren Ausführungsform des erfindungsgemässen Systems kann das bereitzustellende definierte Innenraumklima in zumindest einem Raum des Gebäudes den Vorgaben der Lebensmittelverarbeitung der EU (z.B. Küchen, Gastronomie, Lebensmittelproduktionen) entsprechen.

Die Erfindung betrifft zudem ein Computerprogrammprodukt, das auf einem maschinenlesbaren Träger gespeichert ist, insbesondere gespeichert in einer Steuereinheit des vorhergehend beschriebenen Systems, oder durch eine elektromagnetische Welle mit einem Programmcode-Segment verkörpert ist, mit Programmcode zur Durchführung bzw. Steuerung eines Verfahrens nach einem der vorhergehenden Ausführungsformen, wobei das Computerprogrammprodukt computerausführbare Anweisungen zur Durchführung des Verfahrens nach einem der vorhergehenden Ausführungsformen aufweist, insbesondere wobei das Computerprogrammprodukt derart konfiguriert ist, dass bei dessen Ausführung eine automatische Durchführung der Schritte des Verfahrens nach einem der vorhergehenden Ausführungsformen erfolgt.

Das erfindungsgemässe Verfahren, System und Computerprogrammprodukt kann auch durch Maschinenlernen und/oder eine KI unterstützt sein (wie zuvor auch bei einigen Ausführungsformen beschrieben), wobei die Erweiterung des Regelalgorithmus der Steuereinheit für die intelligente Steuerung der Lüftungsklappen in Verbindung mit künstlicher Intelligenz (KI) dazu dient, das Lüftungsverhalten weiter zu optimieren und an individuelle Bedürfnisse sowie Umweltbedingungen anzupassen (wie zuvor auch bei einigen Ausführungsformen beschrieben). Der erweiterte Regelalgorithmus bietet eine ganzheitliche Lösung, die nicht nur auf präzisen Regelungen basiert, sondern auch flexibel genug ist, um auf verschiedene Kontexte und Nutzeranforderungen einzugehen. Das System ist dabei transparent und gibt dem Nutzer die Möglichkeit, die Entscheidungen zu verstehen und bei Bedarf anzupassen. Nachfolgend sind einige Schritte und Funktionen aufgelistet, die in die Erweiterung integriert werden könnten:
Dynamische Anpassung an Umweltbedingungen:
   - Implementierung von Algorithmen, die die Sensordaten analysieren, um die optimale Zeit und Dauer für das Lüften bzw. für das Öffnen der Lüftungsklappen zu bestimmen.
Individuelle Nutzerpräferenzen berücksichtigen:
   - Einbindung von Benutzerpräferenzen, wie bevorzugte Temperaturbereiche oder spezifische Lüftungszeiten, um eine personalisierte Lüftungssteuerung zu ermöglichen.
   - Lernfähige Algorithmen, die das Nutzerverhalten über die Zeit analysieren und sich an individuelle Vorlieben, wie zum Beispiel Lüftungszeiten, anpassen.
Adaptive Lernfähigkeit:
   - Integration von maschinellem Lernen, um den Regelalgorithmus für die Lüftungsklappen an sich ändernde Umweltbedingungen anzupassen.
   - Nutzung von historischen Daten, um Muster zu erkennen und die Lüftungsstrategie kontinuierlich zu verbessern.
Vorausschauende Analyse:
   - Implementierung von Vorhersagealgorithmen, die basierend auf Wetterprognosen oder spezifischen Ereignissen vorausschauendes Lüften ermöglichen.
Fehlererkennung und -korrektur:
   - Einbau von Mechanismen zur Erkennung von Fehlfunktionen oder unerwarteten Ereignissen, um das System vor falschen Entscheidungen, wie zum Beispiel ein Öffnen der Lüftungsklappen bei zu starkem Regen / Wind, zu schützen.
   - Automatische Korrekturmaßnahmen bei erkannten Fehlern oder Unregelmäßigkeiten.
Kommunikation mit Smart-Home-Systemen:
   - Integration mit anderen smarten Haustechnik-Systemen, um eine ganzheitliche Steuerung, z.B. auch die Steuerung der Raumbeleuchtung, zu ermöglichen.
Energieeffizienzoptim ierung:
   - Implementierung von Algorithmen zur Optimierung der Energieeffizienz, etwa durch Berücksichtigung von Sonneneinstrahlung, welche dann z.B. eine Heizwirkung hat.
Sicherheitsaspekte berücksichtigen:
   - Einbindung von Sicherheitsfunktionen, um unbefugten Zugriff auf das System zu verhindern und die Privatsphäre der Nutzer zu schützen.

### Kurzbeschreibung der Zeichnungen

Das erfindungsgemässe Verfahren und das erfindungsgemässe System werden nachfolgend anhand von in den Figuren schematisch dargestellten Ausführungsbeispielen rein beispielhaft näher beschrieben. Gleiche Elemente sind in den Figuren mit gleichen Bezugszeichen gekennzeichnet. Die beschriebenen Ausführungsformen sind in der Regel nicht massstabsgetreu dargestellt und sie sind auch nicht als Einschränkung zu verstehen. Im Einzelnen zeigen
- Fig. 1:: Schematische Darstellung einer exemplarischen Ausführungsform des erfindungsgemässen Systems,
- Fig. 2:: Schematische Darstellung einer exemplarischen Ausführungsform der Lüftungsklappe,
- Fig. 3:: Schematische Darstellung einer exemplarischen Ausführungsform des erfindungsgemässen Verfahrens.

### Detaillierte Beschreibung der Zeichnungen

**Figur 1** zeigt eine schematische Darstellung einer exemplarischen Ausführungsform des erfindungsgemässen Systems 1 zur Bereitstellung eines definierten Innenraumklimas in dem gezeigten Raum 2. Das System 1 weist dabei den Raum 2 mit den Sensoranordnungen 3, 8, 15 auf, hier ausgeführt als Thermometer 3 zur Messung des Raumluftparameters Innenraumtemperatur, als Hygrometer 8 zur Messung des Raumluftparameters Luftfeuchtigkeit und als CO₂-Messgerät 15 zur Messung des Raumluftparameters CO₂-Konzentration. Der Raum weist weiterhin die mit einem Motor (hier nicht gezeigt) in eine Geschlossenstellung (wie in Figur 1 gezeigt) und unterschiedliche Öffnungsstellungen (in Figur 1 nicht gezeigt) verstellbaren Lüftungsklappe 4 und die Steuereinheit 5 auf.

Das vom Thermometer 3, Hygrometer 8 und CO2-Messgerät 15 bereitgestellte und den entsprechenden Raumluftparameter repräsentierende Messsignal 6 wird an die Steuereinheit 5 übertragen, welche das entsprechende Messsignal 6 erhält und verarbeitet. Die Steuereinheit 5 erzeugt anschliessend das Steuersignal 7 zur Ansteuerung des Motors basierend auf der Verarbeitung des Messsignals 6, wobei das Steuersignal 7 in dem gezeigten Fall als Öffnungssignal 7 zu Bereitstellung einer der unterschiedlichen Öffnungsstellungen erzeugt wird.

**Figur 2** zeigt eine schematische Darstellung einer exemplarischen Ausführungsform der Lüftungsklappe 4, wobei sich die Lüftungsklappe in einer ihrer Öffnungsstellungen befindet. Die rechteckige Lüftungsklappe 4 weist bei der gezeigten Ausführungsform einen Rahmen 9 auf, wobei der Rahmen 9 der Lüftungsklappe 4 mit einer seiner Längsseiten an dem Fenster 10 des Raumes 2 und mit seiner anderen Längsseite an der Wand 11 angeordnet ist.

Bei der gezeigten exemplarischen Ausführungsform ist die Längsachse der Lüftungsklappe 4 eine Vertikalachse und die Lüftungsklappe 4 ist ausgebildet zum Verstellen in die Geschlossenstellung und die weiteren Öffnungsstellungen, um die vertikale Drehachse 12 zu drehen, wobei die unterschiedlichen Öffnungsstellungen der Lüftungsklappe 4 unterschiedlichen Drehwinkeln der Lüftungsklappe 4 um die vertikale Drehachse 12 entsprechen.

Die vertikale Drehachse 12 verläuft entlang einer Längsseitenkante der Lüftungsklappe 4 und durch einen Drehpunkt eines Scharniers (hier nicht gezeigt), welches die Lüftungsklappe 4 beweglich an einer Längsseite des Rahmens 9 fixiert.

Die Lüftungsklappe 4 hat dabei eine Längsausdehnung, die in etwa der Längsausdehnung des Fensters 10 entspricht. Das Fenster 10 hat dabei eine derartige Grösse, dass das Verhältnis der Grösse des Fensters 10, gemessen in m², zu der Grösse einer Nutzfläche des Raums 2, gemessen in m², zwischen 10 % und 60 % liegt, insbesondere zwischen 10 % und 30 %, und/oder das Verhältnis der Grösse des Fensters 10 des Raums 2, gemessen in m², zu der Grösse einer Grundrissfläche des Raums 2, gemessen in m², kleiner als 25 % ist, insbesondere grösser als 15 % ist.

**Figur 3** zeigt eine schematische Darstellung einer exemplarischen Ausführungsform des erfindungsgemässen Verfahrens 14 zur Bereitstellung eines definierten Innenraumklimas in zumindest einem Raum 2 eines Gebäudes, welches die nachfolgenden Schritte aufweist:
- Messen 100 des Raumluftparameters,
- Bereitstellen 200 des Messsignals 6,
- Bereitstellen 300 eines oberen Parameterschwellwerts und eines unteren Parameterschwellwerts für den Raumluftparameter,
- Verarbeiten 400 des Messsignals 6, wobei das Verarbeiten 400 des Messsignals 6 ein Vergleichen 500 des gemessenen Raumluftparameters mit dem oberen Parameterschwellwert und/oder mit dem unteren Parameterschwellwert aufweist, und
- Erzeugen 600 eines Steuersignals 7 zur Ansteuerung des Motors basierend auf der Verarbeitung 400 des Messsignals 6, wobei ein Öffnungssignal erzeugt wird 700, falls der aktuell gemessene Raumluftparameter den oberen Parameterschwellwert überschreitet, oder ein Schliesssignal erzeugt wird 800, falls der aktuell gemessene Raumluftparameter mit dem unteren Parameterschwellwert übereinstimmt oder diesen unterschreitet.

Es versteht sich, dass diese dargestellten Figuren nur mögliche Ausführungsbeispiele schematisch darstellen. Die verschiedenen Ansätze können ebenso miteinander sowie mit Verfahren des Stands der Technik kombiniert werden.

## Patentansprüche

1. Verfahren (14) zur Bereitstellung eines definierten Innenraumklimas in zumindest einem Raum (2) eines Gebäudes, wobei der Raum (2) aufweist
• zumindest eine Sensoranordnung (3, 8, 15) zur Messung (100) von einem die Raumluft des Raumes (2) betreffenden Raumluftparameters und zur Bereitstellung (200) eines den Raumluftparameter repräsentierenden Messsignals (6), und
• eine mit einem Motor in eine Geschlossenstellung und unterschiedliche Öffnungsstellungen verstellbare Lüftungsklappe (4),
wobei das Verfahren (14) aufweist
• Messen des Raumluftparameters (100) und Bereitstellen (200) des Messsignals (6),
• Verarbeiten (400) des Messsignals (6), und
• Erzeugen (600) eines Steuersignals (7) zur Ansteuerung des Motors basierend auf der Verarbeitung (400) des Messsignals (6),
wobei das Steuersignal (7) als Öffnungssignal zur Bereitstellung einer der unterschiedlichen Öffnungsstellungen oder als Schliesssignal zur Bereitstellung der Geschlossenstellung der Lüftungsklappe (4) erzeugbar ist,
**dadurch gekennzeichnet, dass**
• ein oberer Parameterschwellwert und ein unterer Parameterschwellwert für den Raumluftparameter bereitgestellt werden (300),
• das Verarbeiten (400) des Messsignals (6) ein Vergleichen (500) des gemessenen Raumluftparameters mit dem oberen Parameterschwellwert und/oder mit dem unteren Parameterschwellwert aufweist,
• das Öffnungssignal erzeugt wird (700), falls der aktuell gemessene Raumluftparameter den oberen Parameterschwellwert überschreitet, oder
• das Schliesssignal erzeugt wird (800), falls der aktuell gemessene Raumluftparameter mit dem unteren Parameterschwellwert übereinstimmt oder diesen unterschreitet,
insbesondere wobei der obere Parameterschwellwert grösser als der untere Parameterschwellwert ist.

2. Verfahren (14) nach Anspruch 1,
**dadurch gekennzeichnet, dass**
das Erfassen (200) und das Verarbeiten (400) des Messsignals (6) sowie das Erzeugen (600) des Steuersignals (7) fortlaufend oder periodisch erfolgen.

3. Verfahren (14) nach Anspruch 1 oder 2,
**dadurch gekennzeichnet, dass**
• die Sensoranordnung (15) zur Messung (100) einer Kohlenstoffdioxidkonzentration in der Raumluft und zur Bereitstellung (200) des Messsignals (6) als ein die Kohlenstoffdioxidkonzentration repräsentierendes Messsignal (6) ausgebildet ist, wobei der gemessene Raumluftparameter die gemessene Kohlenstoffdioxidkonzentration aufweist, und
• der obere Parameterschwellwert einen oberen Kohlenstoffdioxidschwellwert aufweist und der untere Parameterschwellwert einen unteren Kohlenstoffdioxidschwellwert aufweist.

4. Verfahren (14) nach einem der vorangehenden Ansprüche,
**dadurch gekennzeichnet, dass**
• die Sensoranordnung (3) zur Messung (100) einer Innentemperatur Tᵢ der Raumluft und zur Bereitstellung (200) des Messsignals (6) als ein die Innentemperatur Tᵢ repräsentierendes Messsignal (6) ausgebildet ist, wobei der gemessene Raumluftparameter die gemessene Innentemperatur Tᵢ aufweist, und
• der obere Parameterschwellwert einen oberen Innentemperaturschwellwert aufweist und der untere Parameterschwellwert einen unteren Innentemperaturschwellwert aufweist.

5. Verfahren (14) nach Anspruch 4,
**dadurch gekennzeichnet, dass**
der Innentemperaturschwellwert
• einer Temperatur aus einem Bereich zwischen 22°C und 26°C entspricht, oder
• von einem Durchschnitt einer Aussentemperatur einer ausserhalb des Raums (2) oder des Gebäudes vorliegenden Umgebungsluft abhängt, wobei
□ der Durchschnitt basierend auf gemessenen oder erhaltenen Aussentemperaturwerten für einem Zeitraum von mindestens 24 Stunden abgeleitet ist, und/oder
□ der Durchschnitt basierend auf einer Temperaturprognose abgeleitet ist, oder
• basierend auf einer Gewichtung des Durchschnitts der Aussentemperatur berechnet ist.

6. Verfahren (14) nach einem der vorangehenden Ansprüche,
**dadurch gekennzeichnet, dass**
• die Sensoranordnung (8) zur Messung (100) einer Luftfeuchtigkeit der Raumluft und zur Bereitstellung (200) des Messsignals (6) als ein die Luftfeuchtigkeit repräsentierendes Messsignal (6) ausgebildet ist, wobei der gemessene Raumluftparameter die gemessene Luftfeuchtigkeit aufweist, und
• der obere Parameterschwellwert einen oberen Luftfeuchtigkeitsschwellwert aufweist und der untere Parameterschwellwert einen unteren Luftfeuchtigkeitsschwellwert aufweist.

7. Verfahren (14) nach einem der vorangehenden Ansprüche,
**dadurch gekennzeichnet, dass**
• die Sensoranordnung zur Messung (100) einer Aussentemperatur und zur Bereitstellung (200) eines Aussentemperatursignals ausgebildet ist, wobei das Aussentemperatursignal eine Aussentemperatur einer ausserhalb des Raums (2) vorliegenden und mit der Lüftungsklappe (4) in Verbindung stehende Umgebungsluft repräsentiert, und
• das Aussentemperatursignals erhalten und unter Berücksichtigung eines Aussentemperaturschwellwerts verarbeitet wird.

8. Verfahren (14) nach Anspruch 7,
**dadurch gekennzeichnet, dass**
das Öffnungssignal in Abhängigkeit der Aussentemperatur erzeugt wird (700), wobei das Öffnungssignal
• nur bei einem Unterschreiten des Aussentemperaturschwellwerts erzeugt wird, oder
• bei einem Unterschreiten des Aussentemperaturschwellwerts derart erzeugt wird, dass die Lüftungsklappe (4) eine Teilöffnung bereitstellt, insbesondere eine Teilöffnung zwischen 20% und 40% des maximalen Öffnungsquerschnitts der Lüftungsklappe (4).

9. Verfahren (14) nach Anspruch 7 oder 8,
**dadurch gekennzeichnet, dass**
der Aussentemperaturschwellwert
• der Innentemperatur Tᵢ der Raumluft entspricht, oder
• einer reduzierten Innentemperatur Tᵣ der Raumluft entspricht, wobei für die reduzierte Innentemperatur Tᵣ gilt: Tᵣ = Tᵢ - Tₓ, wobei 0°C < Tₓ < 5°C, oder
• einer Temperatur aus einem Bereich zwischen 22°C und 26°C entspricht, oder
• einer Temperatur aus einem Bereich zwischen 13°C und 17°C entspricht.

10. Verfahren (14) nach einem der vorangehenden Ansprüche,
**dadurch gekennzeichnet, dass**
• der Raumluftparameter innerhalb eines bestimmten Messzyklus mehrfach gemessen wird,
• der jeweils gemessene Raumluftparameter zusammen mit einer mit der Messung (100) korrelierenden Zeitinformation als jeweiliges Parameterpaar erfasst wird, und
• basierend auf den Parameterpaaren ein Zustandsverlauf für den Raum (2) während des Messzyklus abgeleitet und gespeichert wird.

11. Verfahren (14) nach Anspruch 10,
**dadurch gekennzeichnet, dass**
das Verarbeiten (400) eines aktuellen Messsignals (6) in Abhängigkeit von dem Zustandsverlauf und von einer mit dem aktuellen Messsignal (6) korrelierenden Zeitinformation erfolgt.

12. Verfahren (14) nach einem der vorangehenden Ansprüche,
**dadurch gekennzeichnet, dass**
• eine Wetterprognose für die mit der Lüftungsklappe (4) in Verbindung stehende Umgebungsluft erhalten wird, und
• basierend auf der Wetterprognose eine Vorkonditionierung des Raums (2) durch Erzeugen (600) des Steuersignals (7) erfolgt.

13. System (1) zur Bereitstellung eines definierten Innenraumklimas in zumindest einem Raum (2) eines Gebäudes, wobei das System (1) aufweist
• den Raum (2) mit
o zumindest einer Sensoranordnung (3, 8, 15) zur Messung von einem die Raumluft des Raumes (2) betreffenden Raumluftparameters und zur Bereitstellung eines den Raumluftparameter repräsentierenden Messsignals (6), und
o einer mit einem Motor in eine Geschlossenstellung und unterschiedliche Öffnungsstellungen verstellbaren Lüftungsklappe (4), und
• eine Steuereinheit (5) eingerichtet zum Erhalt und zur Verarbeitung des Messsignals (6) und zur Erzeugung eines Steuersignals (7) zur Ansteuerung des Motors basierend auf der Verarbeitung des Messsignals (6), wobei das Steuersignal (7) als Öffnungssignal zu Bereitstellung einer der unterschiedlichen Öffnungsstellungen oder als Schliesssignal zur Bereitstellung der Geschlossenstellung erzeugbar ist, **dadurch gekennzeichnet, dass**
• ein oberer Parameterschwellwert und ein unterer Parameterschwellwert für den Raumluftparameter zur Verarbeitung mit der Steuereinheit (5) bereitgestellt sind, und
• die Steuereinheit (5) eine derart konfigurierte Gebäudesteuerungsfunktionalität aufweist, dass bei deren Ausführung ein Verfahren (14) nach einem der Ansprüche 1 bis 12 ausgeführt wird.

14. System (1) nach Anspruch 13,
**dadurch gekennzeichnet, dass**
der Raum (2) und/oder das Gebäude derart ausgestaltet sind, dass
• ein Verhältnis der Grösse einer Hüllfläche (11) des Raums (2) bzw. des Gebäudes, gemessen in m², zu der Grösse einer Nutzfläche des Raums (2) bzw. des Gebäudes, gemessen in m², kleiner ist als 1.9, insbesondere kleiner als 1.5, und/oder
• ein Verhältnis der Grösse eines Bruttorauminhalts des Raums (2) bzw. des Gebäudes, gemessen in m³, zu der Grösse einer Nutzfläche des Raums (2) bzw. des Gebäudes, gemessen in m², grösser als 3.0 und kleiner als 9.5 ist, und/oder
• ein Verhältnis der Grösse einer Glasfläche (10) des Raums (2) bzw. des Gebäudes, gemessen in m², zu der Grösse einer Nutzfläche des Raums (2) bzw. des Gebäudes, gemessen in m², zwischen 10% und 60% liegt, insbesondere zwischen 10% und 30%, und/oder
• ein Verhältnis der Grösse einer Glasfläche (10) des Raums (2) bzw. des Gebäudes, gemessen in m², zu der Grösse einer Grundrissfläche des Raums (2) bzw. des Gebäudes, gemessen in m², kleiner als 25% ist, insbesondere grösser als 15% ist.

15. Computerprogrammprodukt, das auf einem maschinenlesbaren Träger gespeichert ist, insbesondere gespeichert in einer Steuereinheit (5) nach Anspruch 13 oder 14, oder durch eine elektromagnetische Welle mit einem Programmcode-Segment verkörpert ist, mit Programmcode zur Durchführung bzw. Steuerung eines Verfahrens (14) nach einem der Ansprüche 1 bis 12, wobei das Computerprogrammprodukt computerausführbare Anweisungen zur Durchführung des Verfahrens (14) nach einem der Ansprüche 1 bis 12 aufweist, insbesondere wobei das Computerprogrammprodukt derart konfiguriert ist, dass bei dessen Ausführung eine automatische Durchführung der Schritte des Verfahrens (14) nach einem der Ansprüche 1 bis 12 erfolgt.
